# EUROPÄISCHE PATENTSCHRIFT

(11) **EP 0 820 866 B1**
(45) Veröffentlichungstag und Bekanntmachung des Hinweises auf die Patenterteilung: **10.04.2002**
(21) Anmeldenummer: 97112318.7
(22) Anmeldetag: 18.07.1997
(51) Int. Cl.: B41F 31/06, B41F 35/04, B41F 31/30, B41F 31/02, B41F 31/00

(54) **Farbwerk für Rotationsdruckmaschinen**
Inking unit for a rotary printing machine
Dispositif d'encrage pour une machine à imprimer rotative

(30) Priorität: 24.07.1996 DE 19629811
(43) Veröffentlichungstag der Anmeldung: 28.01.1998
(73) Patentinhaber: MAN Roland Druckmaschinen AG, 63012 Offenbach (DE)
(72) Erfinder: Koppelkamm, Günter, 08541 Neuensalz (DE); Wagner, Dieter, 08527 Neundorf (DE); Hennig, Bernd, 08527 Plauen (DE)
(74) Vertreter: Schober, Stefan, Dipl.-Ing.

(56) Entgegenhaltungen:
- EP-A- 0 422 350
- DE-A- 4 224 775
- US-A- 3 921 525
- US-A- 4 481 883
- US-A- 4 617 865
- US-A- 5 081 928

## Beschreibung

Die Erfindung betrifft ein Farbwerk für Rotationsdruckmaschinen nach dem Oberbegriff von Anspruch 1.

Aus der DE-AS 26 29 331 ist ein Farbwerk mit einer im Gestell drehbar gelagerten Walze in Gestalt eines Farbduktors und einem von diesem abschwenkbar gelagerten Farbbehälters in Gestalt eines Farbkastens bekannt.

Eine analoge Einrichtung zeigt auch die DE 42 24 775 A1, bei der der Farbkasten abweichend zur voranstehenden Lösung in auf einer mit dem Gestell verbundenen Traverse befestigten Lagern schwenkbar gelagert ist.

Bei den genannten Einrichtungen ist ein Farbwechsel im dazu ungünstig positionierten Farbkasten nur relativ umständlich durchführbar. In der DE 42 24 775 benutzt man zum Entleeren des Farbkasten eine Rakel, mit der die Farbe über eine unebene, steil ansteigende Bodenfläche in einen am oberen Rand des Farbkastens angeordneten Behälter gestrichen wird. Damit ist eine weitesgehend Farbrückstände vermeidende Entleerung des Farbkstens nur schwierig realisierbar.

Ein gründliches Waschen des Farbkastens sowie des Farbduktors ist mangels guter Zugänglichkeit erschwert.

Ähnliche Probleme treten auch bei einem Farbbehälter in der allgemein bekannten Gestalt einer an einer Rasterwalze schwenkbar angeordneten Kammerrakel auf, bei deren Abschwenken von der Rasterwalze die Gefahr eines Austrittes von Restfarbe besteht und deren Reinigung wegen eingeschränkter Zugänglichkeit erschwert ist.

Aus der US-A 3,921,525 ist ein Farbwerk offenbart, bei dem eine Walze und ein Farbbehälter in einer gemeinsamen Halterung miteinander verschiebbar in einem Gestell gelagert sind. Der Farbbehälter ist von der Walze wegschwenkbar.

Aus der EP-A 0 422 350 ist ein Farbwerk offenbart, bei dem an einer Farbwanne eine Rasterwalze angeordnet ist und diese Farbwanne auf einem schwenkbar gelagerten Träger aufgesetzt ist.

Der Erfindung liegt die Aufgabe zugrunde, ein Farbwerk für Rotationsdruckmaschinen gemäß dem Oberbegriff von Anspruch 1 zu schaffen, das sowohl eine weitestgehend Farbrückstände vermeidende, bedienfreundliche Farbentleerung des Farbbehälters als auch eine gründliche Säuberung bei guter Zugänglichkeit von letzterem sowie der Walze ermöglicht.

Die Aufgabe wird durch die kennzeichnenden Merkmale von Anspruch 1 sowie die Erfindung in vorteilhafter Weise ausgestaltenden Unteransprüche erfüllt.

Die Kombination der Schwenkbewegungen des Farbbehälters und der die Walze tragende Halterung ermöglicht günstige Bedingungen für sowohl die Farbentleerung des Farbbehälters als auch die Säuberung von letzterem sowie der Walze, inclusive Waschen. Insbesondere können die Walze und der Farbbehälter gemeinsam in eine die Walze von der abfließenden Farbe freisetzende Stellung geschwenkt werden, so daß beim nachfolgenden Abschwenken des Farbbehälters von der Walze ein Farbaustritt vermieden wird. Insbesondere wird die Farbentleerung eines Farbbehälters bzw. die Entnahme eines zusätzlichen Einsatzes begünstigt, und für eine sehr gute Zugänglichkeit beim Waschen ist von der bereits geschwenkten Walze zusätzlich der Farbbehälter abschwenkbar.

Auch gestattet die erfindungsgemäße Lösung eine Unterbrechung des Kontaktes der weiterhin betriebsbereiten aus Walze und Farbduktor bestehenden Einrichtung von einer nachgeordneten Übertragungswalze. Dabei ist die Walze in jeder Schwenkstellung bedarfsweise antreibbar.

Die mit einem Farbbehälter in Gestalt einer Kammerrakel zusammenarbeitende Walze kann mit Vertiefungen zur Farbaufnahme ausgestattet sowohl als Rasterwalze für ein Kurzfarbwerk als auch als gleichmäßige strukturierte Formwalze für beispielsweise einen Fondsdruck oder als ungleichmäßig strukturierte Formwalze für den allgemeinen Druck gestaltet sein.

Die Erfindung wird nachfolgend an Ausführungsbeispielen näher erläutert. In den zugehörigen Zeichnungen zeigen:
- Fig. 1:: eine erfindungsgemäße Einrichtung mit einem schwenkbaren Farbbehälter als Farbkasten und einer koaxial zu diesem schwenkbar gelagerten, der Lagerung einer Walze als Farbkastenwalze dienenden Halterung in der Betriebsstellung als Seitenansicht;
- Fig. 2:: die Einrichtung gemäß Fig. 1 in der Farbwechselstellung;
- Fig. 3:: die Einrichtung mit gegenüber Fig. 2 zusätzlich von der Farbkastenwalze abgeschwenktem Farbkasten;
- Fig. 4:: die Einrichtung mit in Betriebsstellung stehender Farbkastenwalze und zwecks Reinigung von dieser abgeschwenktem Farbkasten;
- Fig. 5:: die Einrichtung gemäß Fig. 1 in einer von einer nachgeordneten Übertragungswalze abgestellten Stellung;
- Fig. 6:: eine Vorderansicht der Einrichtung gemäß Fig. 1 mit teilweise in die Darstellungsebene gedrehten Funktionselementen;
- Fig. 7:: eine Variante der Einrichtung gemäß Fig. 1 mit einem der Lagerung und als Traverse für die Halterung dienenden Rohr;
- Fig. 8:: eine Vorderansicht der Einrichtung gemäß Fig. 7 mit teilweise in die Darstellungsebene gedrehten Funktionselementen;
- Fig. 9:: eine Variante der Einrichtung gemäß Fig. 1 mit einem zur Lagerung der Halterung in dieser achsparallel versetzt gelagerten Farbkasten;
- Fig.10:: eine Variante zu Fig. 6 und 8 der Lagerung und des Antriebes der Farbkastenwalze mittels Schneckentriebes;
- Fig.11:: eine gegenüber Fig. 10 geänderte Variante mit einem Scheibenläufermotor;
- Fig.12:: eine erfindungsgemäße Einrichtung mit einem schwenkbaren Farbbehälter als Kammerrakel, einer Walze als Rasterwalze und mit analog zu Fig. 9 achsparallel versetzt angeordneten Schwenkachsen der Kammerrakel und der Halterung der Rasterwalze in der Betriebsstellung als Seitenansicht;
- Fig.13:: eine Variante zu Fig. 11 mit koaxial angeordneten Schwenkachsen.

Fig. 1 zeigt in Verbindung mit Fig. 6 eine in einer Halterung 1 drehbar gelagerte, antreibbare Walze I in Gestalt einer Farbkastenwalze 2, an die ein Farbbehälter II in Gestalt eines Farbkastens 3 angeschwenkt ist. Die aus zwei mittels Traversen 4, 5 starr miteinander verbundenen Hebeln 6, 7 bestehende Halterung ist mit dem Farbkasten auf einer Achse 8 zu letzterem getrennt schwenkbar gelagert. Die jeweils innen am Gestell anliegende Achse 8 besitzt axial eine zu einer gleichartigen Paßbohrung 10 im Gestell 9 fluchtende Paßbohrung 11, in der ein in die Paßbohrung 10 im Gestell 9 eingreifender Paßbolzen 12 sitzt. Außerdem ist die Achse 8 jeweils stirnseitig mit dem Gestell 9 verschraubt (Fig. 6).

An dem Hebel 6 ist seitlich, koaxial zur Farbkastenwalze 2 ein Motor 13 angeflanscht, der mit der Farbkastenwalze 2 über eine feste Kupplung 14 verbunden ist. Das Gestell 9 ist für den Motor 13 mit einer das Schwenken der Halterung 1 ermöglichenden Aussparung 15 ausgestattet.

Wie Fig. 1 zu entnehmen, ist der Farbkasten 3 in der an die Farbkastenwalze 2 angeschwenkten Stellung gegenüber der Halterung 1 arretierbar. Dazu greift ein im Gehäuse des Farbkastens axial verschiebbar geführter Arretierungsbolzen 16 in eine zu diesem fluchtende Bohrung 17 der Halterung 1 ein.

In der Betriebsstellung liegt die Halterung 1 an einem einstellbaren Anschlag 18 den Kontakt der Farbkastenwalze 2 zu einer nachgeordneten Übertragungswalze 19 begrenzend an.

Während die Halterung 1 sowie der arretierte Farbkasten 3 gemeinsam mittels eines druckmittelbetrieben, an der Halterung 1 angreifenden und am Gestell angelenkten Arbeitszylinders 20 geschwenkt wird, erfolgt dies getrennt für den entarretierten Farbkasten 3 von Hand unter Zuhilfenahme eines an diesem befestigten Griffes 21, wobei die Schwenkbewegung des Farbkastens 3 günstigerweise durch einen nicht dargestellten Anschlag bzw. eine Arretierung gegenüber der Halterung begrenzbar ist.

Zur Erleichterung eines Farbwechsels ist der Farbkasten 3 mit einem wechselbaren Farbkasteneinsatz 22 ausgestattet.

Desweiteren ist unterhalb der Farbkastenwalze 2 eine sich im Betriebszustand bis zu dem axialen Spalt zwischen dieser und dem Farbkasten 3 erstreckende, wechselbar am Gestell befestigte Tropfwanne 23 angeordnet.

In Fig. 6 sind vier Farbkästen 3 in jeweils viertelbahnbreiter Ausführung getrennt schwenkbar nebeneinander angeordnet. Diese sind alternativ gegen einen voll- oder einen bzw. zwei halbbahnbreite Farbkästen austauschbar. Zur Erleichterung der Montage des Farbkastens 3 kann gemäß der nur in Fig. 1 strichpunktiert dargestellten Variante mit einem dazu geringfügig geänderten Gehäuse des Farbkastens die Lagerung 24 für den Farbkasten 3 mehrteilig aus radial auf der Achse 8 miteinander verschraubbaren Lagerschalen 25; 26 ausgeführt werden. Damit ist auch ein schneller Austausch verschiedenbreiter Farbkästen möglich.

In Fig. 2 ist die Halterung 1 mittels des Arbeitszylinders 20 gemeinsam mit dem gegenüber der Halterung arretierten Farbkasten 3 in eine Farbwechselstellung geschwenkt, in der die Farbe 27 völlig von der Farbkastenwalze 2 ab in den rückwärtigen Bereich des Farbkasteneinsatzes 22 geflossen ist, so daß dieser ohne die Gefahr eines Farbaustrittes an seiner zur Farbkastenwalze 2 offenen Seite dem Farbkasten 3 unter Zuhilfenahme eines Griffes 28 entnommen werden kann.

Fig. 3 zeigt gegenüber Fig. 2 einen nach dem Lösen des Arretierbolzens 16 aus der Bohrung 17 der Halterung 1 von der Farbkastenwalze 3 zusätzlich abgeschwenkten Farbkasten 3, womit die gesamte Einrichtung für die Reinigung optimal zugänglich ist.

Fig. 4 zeigt die Halterung 1 mit der Farbkastenwalze 2 im Kontakt zur Übertragungswalze 19 analog zu Fig. 1 und den Farbkasten 3 analog zu Fig. 3 in der eine Reinigung ermöglichenden, von der Farbkastenwalze 3 abgeschwenkten Stellung.

Fig. 5 zeigt eine von der Übertragungswalze 19 abgestellte und damit im Kontakt der Farbkastenwalze 2 zur Übertragungswalze 19 unterbrochene, ansonsten jedoch betriebsbereite Einrichtung.

Fig. 7 und 8 zeigen eine gegenüber den Fig. 1 und 6 dahingehend geänderte Einrichtung, daß die Halterung 1' mittels eines die beiden Hebel 6', 7' fest verbindenden, auf der Achse 8 gelagerten, den Farbkasten 3' verschwenkbar tragenden Rohres 29 als Traverse wirksam versteift ist. Der Arretierbolzen 16' des Farbkastens 3' greift bei dieser Ausführung in die in dem Rohr 29 angeordneten Bohrung 17' ein.

Zusätzlich ist in Fig. 7 der Farbkasten 3' mittels eines einerseits an einem an dem Rohr 29 befestigten, die Lagerung 24' des Farbkastens 3' in einer eine Schwenkbewegung ermöglichenden Aussparung 30 radial durchsetzenden Hebel 31 und anderenseits an dem Farbkasten 3'angelenkten Arbeitszylinders 32 verschwenkbar.

Fig. 9 zeigt einen gegenüber der Lagerung der Halterung 1" achsparallel versetzt in dieser gelagerten Farbkasten 3". Dazu sind an dem Rohr 29' und an dem Farbkasten 3" sich gegenseitig überlappende Lagerhebel 33, 34 befestigt, die parallel zur Achse 8' der Halterung 1" jeweils von einem Lagerbolzen 35 durchsetzt sind.

Fig. 10 zeigt als Antriebsvariante für eine mit einer gestellfesten Achse 36 sowie einem auf letzterer verdrehbar gelagerten Walzenmantel 37 ausgestattete Farbkastenwalze 2', wie ein an dem Hebel 6" seitlich befestigter Motor 38 mittels einer Schnecke 39 ein an dem Walzenmantel 37 koaxial befestigtes Schneckenrad 40 antreibt.

In Fig. 11 treibt eine zu Fig. 10 gleichartig gestaltete Farbkastenwalze 2" ein Scheibenläufermotor 41 an, dessen Rotor 42 koaxial am Walzenmantel 37' befestigt ist und Stator 43 auf der Achse 36' sitzt.

Nicht dargestellt ist der Antrieb für die Farbkastenwalze 2; 2'; 2" auch derart gestaltbar, daß auf der Achse 8 bzw. dem Rohr 29; 29' koaxial zur Schwenkachse der Halterung 1; 1'; 1" ein beliebig antreibbares Antriebsrad drehbar gelagert ist, das über einen Trieb mit der Farbkastenwalze 2; 2'; 2" in Verbindung steht. Dabei ist das Antriebsrad als Zahnscheibe ausführbar, die mittels formschlüssigen Zugmittels als Kette oder Zahnriemen eine mit der Farbkastenwalze 2 bzw. deren Walzenmantel 37; 37' fest verbundene, koaxiale Zahnscheibe antreibt.
Denkbar ist auch, die Zahnscheiben durch Stirnzahnräder zu ersetzen, die über mindestens ein in der Halterung 1; 1'; 1" gelagertes Zwischenstirnzahnrad miteinander im Eingriff stehen.

Die Fig. 12 und 13 zeigen in schematischer Darstellung als Farbbehälter II' eine Kammerrakel 44; 44' und als Walze I' eine Rasterwalze 45; 45', wobei in Fig. 12 die Kammerrakel 44 analog zu dem Farbkasten 3" in Fig. 9 zur Schwenkachse der die Rasterwalze 45 tragenden Halterung 46 achsparallel versetzt in der Halterung 46 und in Fig. 13 die Kammerrakel 44' analog zu dem Farbkasten 3; 3'in den Fig. 1 bis 8 koaxial zur Schwenkachse der die Rasterwalze 45' tragenden Halterung 46' schwenkbar gelagert ist.
Die gleichmäßig strukturiert mit Vertiefungen zur Farbaufnahme ausgestattete Rasterwalze 45; 45' ist insbesondere für die mit Kammerrakel und Rasterwalze arbeitenden Kurzfarbwerke geeignet, wobei die Rasterwalze 45; 45' eine Übertragungswalze 47'; 47 des jeweiligen Kurzfarbwerkes einfärbt.
Es ist jedoch auch möglich, anstatt der Rasterwalze 45; 45'als Walze eine mit Vertiefungen zur Farbaufnahme ausgestattete Formwalze vorzusehen, die im indirekten Druckverfahren eine Übertragungswalze einfärbt. Die Formwalze kann dabei sowohl gleichmäßig strukturiert für beispielsweise einen Fondsdruck oder ungleichmäßig strukturiert für den allgemeinen Druck ausgeführt werden.

Die speziell für eine aus Farbkasten 3; 3'; 3" und Farbkastenwalze 2; 2'; 2" bestehende Einrichtung beschriebenen und dargestellten Lösungsvarianten gemäß Fig. 1 bis 11 sind bezüglich Halterung, Lagerung und Antrieb der Farbkastenwalze sowie Lagerung des Farbkastens auch auf die Kammerrakel 44; 44' und die Rasterwalze 45; 45' gemäß Fig. 11 und 12 übertragbar.

## Patentansprüche

1. Farbwerk für Rotationsdruckmaschinen mit
- einer drehbar in einer gesonderten Halterung (1; 1'; 1"; 46; 46') gelagerten, antreibbaren Walze (I; I'),
- mindestens einem eine Reinigung und einen Farbwechsel begünstigend von der Walze (I; I') abschwenkbar gelagerten Farbbehälter (II; II'),
**gekennzeichnet dadurch, daß**
- die Halterung (1; 1'; 1"; 46; 46') in einem Gestell (9) schwenkbar gelagert und gemeinsam mit dem Farbbehälter (II,II') schwenkbar ist.

2. Farbwerk nach Anspruch 1, **gekennzeichnet dadurch, daß** der Farbehälter (II; II') zur Lagerung der Halterung (1; 1'; 46') koaxial schwenkbar im Gestell (9) gelagert ist.

3. Farbwerk nach Anspruch 1, **gekennzeichnet dadurch, daß** der Farbbehälter (II; II') in der Halterung (1"; 46) zu deren Lagerung achsparallel versetzt verschwenkbar gelagert ist.

4. Farbwerk nach Anspruch 1 bis 3, **gekennzeichnet dadurch, daß** die Halterung (1; 1'; 1"; 46; 46') gemeinsam mit dem ansonsten von der Walze (I; I') abschwenkbaren Farbbehälter (II; II') unter Aufrechterhaltung des Kontaktes zwischen Walze (I; I') und Farbbehälter (II; II') aus der Betriebsstellung in eine die Walze (I; I') von der im Farbbehälter (I; I') in dessen rückwärtigen Bereich abfließenden Farbe (27) freisetzende Farbwechselstellung schwenkbar ist.

5. Farbwerk nach Anspruch 1 bis 4, **gekennzeichnet dadurch, daß** die Walze (I; I') beidseitig in je einem Hebel (6; 6'; 6"; 7; 7') gelagert ist, die Hebel (6; 6'; 6"; 7; 7') sowie im Fall seiner koaxialen Anordnung der Farbbehälter (II; II') schwenkbar auf einer gestellfesten Achse (8) angeordnet und die Hebel (6; 6'; 6"; 7; 7') mittels Traversen (4; 5) starr miteinander verbunden sind.

6. Farbwerk nach Anspruch 1 bis 5, **gekennzeichnet dadurch, daß** an der Halterung (1; 1'; 46; 46') ein Motor (13) befestigt ist, der koaxial direkt mit der in der Halterung (1; 1'; 1"; 46; 46') gelagerten Walze (I; I') in Antriebsverbindung steht.

7. Farbwerk nach Anspruch 1 bis 5, **gekennzeichnet dadurch, daß** an der Halterung (1; 1'; 1"; 46; 46') ein Motor (38) befestigt ist, der über eine Schnecke (39) ein zu der Walze (I; I') koaxial angeordnetes, fest mit dieser verbundenes Schneckenrad (40) antreibt.

8. Farbwerk nach Anspruch 1 bis 5, **gekennzeichnet dadurch, daß** ein Stator (43) eines Scheibenläufermotors (41) auf einer gestellfesten Achse (36') der Walze (I; I') sitzt und ein Rotor (42) des Scheibenläufermotors (41) fest mit einem drehbar auf der Achse (36) gelagerten Walzenmantel (37) der Walze (I; I') verbunden ist.

9. Farbwerk nach Anspruch 1 bis 5, **gekennzeichnet dadurch, daß** koaxial zur Schwenkachse der Halterung (1; 1'; 1"; 45; 46') ein Antriebsrad eines mit der Walze (I; I') verbundenen Triebes drehbar gelagert ist.

10. Farbwerk nach Anspruch 9, **gekennzeichnet dadurch, daß** das Antriebsrad als Zahnscheibe gestaltet ist, die über ein formschlüssiges Zugmittel als Kette oder Zahnriemen auf eine koaxial zur Walze (I; I') angeordnete, fest mit dieser verbundene Zahnscheibe treibt.

11. Farbwerk nach Anspruch 9, **gekennzeichnet dadurch, daß** der Trieb als Stirnzahnradgetriebe mit mindestens einem in der Halterung (1; 1'; 1"; 46; 46') gelagerten Zwischenzahnrad ausgeführt ist.

12. Farbwerk nach Anspruch 5 bis 11, **gekennzeichnet dadurch, daß** die jeweils innen am Gestell (9) endende Achse (8; 8; 8') und das Gestell (9) mit je einer Paßbohrung (10; 11) ausgestattet sind, in denen ein gemeinsamer Paßbolzen (12) sitzt.

13. Farbwerk nach Anspruch 5 bis 12, **gekennzeichnet dadurch, daß** die Halterung (1'; 1") mittels eines die beiden Hebel (6'; 7') fest verbindenden, als Traverse fungierenden Rohres (29; 29') auf der Achse(8; 8') und im Fall seiner koaxialen Anordnung der Farbbehälter (I; I') auf dem Rohr (29) gelagert ist.

14. Farbwerk nach Anspruch 13, **gekennzeichnet dadurch, daß** bei einem gegenüber der Halterung 1" achsparallel versetzt gelagerten Farbkasten 3" an diesem sowie dem Rohr 29' sich gegenseitig überlappende Lagerhebel 33; 34 befestigt sind, die jeweils von einem zur Achse 8' der Halterung 1' achsparallelen Lagerbolzen 35 durchsetzt sind.

15. Farbwerk nach Anspruch 5 bis 14, **gekennzeichnet dadurch, daß** der Farbehälter (II; II') mittels einer mehrteiligen, aus radial unter Verwendung von lösbaren Verbindungselementen zusammensetzbaren Lagerschalen (25; 26) bestehenden Lagerung (24; 24') wechselbar auf der Achse (8; 8') bzw. dem Rohr (29; 29') angeordnet ist.

16. Farbwerk nach Anspruch 1 bis 15, **gekennzeichnet dadurch, daß** der an die Walze (I; I') angestellte Farbbehälter (II; II') im Bereich zwischen der Betriebsstellung und der Farbwechselstellung zur Halterung (1; 1'; 1"; 46; 46') arretierbar ist.

17. Farbwerk nach Anspruch 16, **gekennzeichnet dadurch, daß** ein im Gehäuse des Farbbehälters (II; II') verschiebbar geführter Arretierbolzen (16; 16') in der an die Walze (I; I') angeschwenkten Stellung des Farbbehälters (II; II') in eine zu dem Arretierungsbolzen (16; 16') fluchtende Bohrung (17; 17') der Halterung (1; 1'; 1"; 46; 46') eingreift.

18. Farbwerk nach Anspruch 1 bis 17, **gekennzeichnet dadurch, daß** die Halterung (1'; 1") mittels eines an dem Gestell (9) angelenkten druckmittelbetriebenen Arbeitszylinders (20) in einer Richtung in der Betriebsstellung gegen einen den Kontakt der Walze (I; I') zu einer nachgeordneten Übertragungswalze (19; 47; 47') begrenzenden, einstellbaren Anschlag anstellbar und in der anderen Richtung zunächst in eine lediglich den Kontakt zu der Übertragungswalze (19; 47; 47') unterbrechende Stellung und darüber hinaus in die Farbwechselstellung schwenkbar ist.

19. Farbwerk nach Anspruch 1 bis 18, **gekennzeichnet dadurch, daß** der Farbbehälter (II; II') mittels eines einerseits an diesem und anderenseits an der Halterung (1'; 1") angelenkten, druckmittelbetriebenen Arbeitszylinders (32; 32') gegenüber der Walze (1; I') schwenkbar ist.

20. Farbwerk nach Anspruch 1 bis 19, **gekennzeichnet dadurch, daß** wahlweise Farbbehälter (II; II') in voll-, halb- oder viertelbahnbreiter Ausführung zur Walze (I; I') getrennt schwenkbar angeordnet sind.

21. Farbwerk nach Anspruch 1 bis 20, **gekennzeichnet dadurch, daß** der Farbbehälter (II) als Farbkasten (3; 3; 3') und die Walze (I) als Farbkastenwalze (2; 2'; 2") ausgeführt sind.

22. Farbwerk nach Anspruch 21, **gekennzeichnet dadurch, daß** der Farbkasten (3; 3'; 3") mit einem wechselbaren Farbkasteneinsatz (22) ausgestattet ist.

23. Farbwerk nach Anspruch 1 bis 20, **gekennzeichnet dadurch, daß** die Walze (I') mit die Farbe aufnehmenden Vertiefungen ausgestattet und der Farbbehälter (II') als Kammerrakel gestaltet ist.

24. Farbwerk nach Anspruch 23, **gekennzeichnet dadurch, daß** die mit Vertiefungen ausgestattete Walze (I') als Rasterwalze (45; 45') gestaltet ist.

25. Farbwerk nach Anspruch 23, **gekennzeichnet dadurch, daß** die mit Vertiefungen ausgestattete Walze (I') als Formwalze gestaltet ist.

## Claims

1. Inking unit for rotary printing machines, comprising
- a drivable roller (I; I') rotatably supported in a separate holding device (1; 1'; 1"; 46; 46'),
- at least one ink container (II; II'), which to facilitate cleaning and ink changing is supported so as be capable of swivelling down from the roller (I; I'),
**characterized in that**
- the holding device (1; 1'; 1"; 46; 46') is pivotally supported in a frame (9) and is capable of swivelling jointly with the ink container (II, II').

2. Inking unit according to claim 1, **characterized in that** the ink container (II; II') is supported in the frame (9) so as to be capable of swivelling coaxially with the bearing arrangement of the holding device (1; 1'; 46').

3. Inking unit according to claim 1, **characterized in that** the ink container (II; II') is supported in the holding device (1"; 46) so as to be capable of swivelling in a paraxially offset manner relative to the bearing arrangement of the latter.

4. Inking unit according to claim 1 to 3, **characterized in that** the holding device (1; 1'; 1"; 46; 46') is capable of swivelling jointly with the ink container (II; II'), which is otherwise capable of swivelling away from the roller (I; I'), while maintaining the contact between roller (I; I') and ink container (II; II') out of the operating position into an ink changing position which separates the roller (I; I') from the ink (27) flowing down in the ink container (I' I') into the rear region of the latter.

5. Inking unit according to claim 1 to 4, **characterized in that** the roller (I; I') is supported at each end in a lever (6; 6'; 6"; 7; 7'), the levers (6; 6'; 6"; 7; 7') as well as, in the case of its coaxial arrangement, the ink container (II; II') are disposed pivotally on a frame-fixed axle (8), and the levers (6; 6'; 6"; 7; 7') are rigidly connected to one another by means of cross members (4; 5).

6. Inking unit according to claim 1 to 5, **characterized in that** fastened to the holding device (1; 1'; 46; 46') is a motor (13), which is coaxially drive-connected directly to the roller (I; I') supported in the holding device (1; 1'; 1"; 46; 46').

7. Inking unit according to claim 1 to 5, **characterized in that** fastened to the holding device (1; 1'; 1"; 46; 46') is a motor (38), which via a worm (39) drives a worm wheel (40), which is disposed coaxially with the roller (I; I') and connected firmly to the latter.

8. Inking unit according to claim 1 to 5, **characterized in that** a stator (43) of a disk-type rotor motor (41) is seated on a frame-fixed axle (36') of the roller (I; I') and a rotor (42) of the disk-type rotor motor (41) is connected firmly to a roller shell (37) of the roller (I; I'), which roller shell is supported rotatably on the axle (36).

9. Inking unit according to claim 1 to 5, **characterized in that** a drive wheel of a drive connected to the roller (I; I') is rotatably supported coaxially with the swivelling axis of the holding device (1; 1'; 1"; 45; 46').

10. Inking unit according to claim 9, **characterized in that** the drive wheel takes the form of a toothed disk, which via a positive traction means in the form of a chain or toothed belt drives a toothed disk, which is disposed coaxially with the roller (I; I') and firmly connected to the latter.

11. Inking unit according to claim 9, **characterized in that** the drive is designed as a spur gear having at least one intermediate gearwheel supported in the holding device (1; 1'; 1"; 46; 46').

12. Inking unit according to claim 5 to 11, **characterized in that** the axle (8; 8; 8'), which terminates in each case against the inside of the frame (9), and the frame (9) are each equipped with a fitting bore (10; 11), in which fitting bores a common fitted bolt (12) is seated.

13. Inking unit according to claim 5 to 12, **characterized in that** the holding device (1'; 1") is supported on the axle (8; 8') by means of a tube (29; 29'), which firmly connects the two levers (6'; 7') and functions as a cross member, and the ink container (I; I') in the case of its coaxial arrangement is supported on the tube (29).

14. Inking unit according to claim 13, **characterized in that**, in the case of an ink duct 3" supported in a paraxially offset manner relative to the holding device 1", mutually overlapping bearing levers 33; 34 are fastened to the ink duct and to the tube 29' and are penetrated in each case by a bearing bolt 35, which is paraxial to the axle 8' of the holding device 1'.

15. Inking unit according to claim 5 to 14, **characterized in that** the ink container (II; II') is disposed exchangeably on the axle (8; 8') and/or the tube (29; 29') by means of a multi-component bearing arrangement (24; 24') comprising bearing shells (25; 26), which may be radially assembled using releasable connecting elements.

16. Inking unit according to claim 1 to 15, **characterized in that** the ink container (II; II') positioned against the roller (I; I') is lockable relative to the holding device (1; 1'; 1"; 46; 46') in the region between the operating position and the ink changing position.

17. Inking unit according to claim 16, **characterized in that** a locking bolt (16; 16'), which is guided displaceably in the housing of the ink container (II; II'), in the position of the ink container (II; II') in which the latter is swivelled against the roller (I; I'), engages into a bore (17; 17') of the holding device (1; 1'; 1"; 46; 46') aligned with the locking bolt (16; 16').

18. Inking unit according to claim 1 to 17, **characterized in that** the holding device (1'; 1") by means of a pressure-medium-operated working cylinder (20), which is coupled to the frame (9), in one direction is placeable in the operating position against an adjustable stop, which delimits the contact of the roller (I; I') with a downstream transfer roller (19; 47; 47'), and in the other direction may be swivelled initially into a position which merely interrupts the contact with the transfer roller (19; 47; 47'), and then further into the ink changing position.

19. Inking unit according to claim 1 to 18, **characterized in that** the ink container (II; II') may be swivelled relative to the roller (I; I') by means of a pressure-medium-operated working cylinder (32; 32'), which is coupled at one end to the ink container and at the other end to the holding device (1'; 1").

20. Inking unit according to claim 1 to 19, **characterized in that** selectively ink containers (II; II') of full-, half- or quarter-web width are disposed so as to be capable of swivelling separately relative to the roller (I; I').

21. Inking unit according to claim 1 to 20, **characterized in that** the ink container (II) takes the form of an ink duct (3; 3; 3') and the roller (I) takes the form of an ink duct roller (2; 2'; 2").

22. Inking unit according to claim 21, **characterized in that** the ink duct (3; 3'; 3") is equipped with an exchangeable ink duct insert (22).

23. Inking unit according to claim 1 to 20, **characterized in that** the roller (I') is equipped with indentations for receiving the ink and the ink container (II') takes the form of a chambered doctor blade.

24. Inking unit according to claim 23, **characterized in that** the roller (I') equipped with indentations takes the form of a screen roller (45; 45').

25. Inking unit according to claim 23, **characterized in that** the roller (I') equipped with indentations takes the form of a grooved roller.

## Revendications

1. Dispositif d'encrage pour machines à imprimer rotatives, comportant
- un rouleau (I, I') monté à rotation dans un support particulier (1; 1'; 1"; 46; 46') et susceptible d'être mis en mouvement,
- au moins un réservoir d'encre (II; II') monté à pivotement d'une manière permettant de l'écarter du rouleau (I; I') en favorisant un nettoyage et un changement d'encre,
**caractérisé en ce que**
- le support (1; 1'; 1"; 46; 46") est monté à pivotement dans un bâti (9) et est déplaçable par pivotement conjointement avec le réservoir d'encre (II, II').

2. Dispositif d'encrage selon la revendication 1, **caractérisé en ce que** le réservoir d'encre (II; II') est monté à pivotement dans le bâti. (9), coaxialement avec le palier de montage du support (1; 1'; 46').

3. Dispositif d'encrage selon la revendication 1, **caractérisé en ce que** le réservoir d'encre (II; II') est monté à pivotement dans le support (1"; 46), autour d'un axe en décalage parallèle par rapport à celui du palier de montage de ce dernier.

4. Dispositif d'encrage selon l'une des revendications 1 à 3, **caractérisé en ce que** le support (1; 1'; 1"; 46; 46') est, conjointement avec le réservoir d'encre (II; II') susceptible par ailleurs d'être écarté par pivotement du rouleau (I; I'), déplaçable par pivotement, en maintenant le contact entre le rouleau (I; I') et le réservoir d'encre (II; II'), de la position de service jusque dans une position de changement d'encre dégageant le rouleau (I; I') de l'encre (27) s'écoulant à l'intérieur du réservoir d'encre (II; II'), dans la partie de ce dernier dirigée vers l'arrière.

5. Dispositif d'encrage selon l'une des revendications 1 à 4, **caractérisé en ce que** le rouleau (I; I') est tourillonné de chaque côté dans un levier respectif (6; 6'; 6"; 7; 7'), les leviers (6; 6'; 6"; 7; 7') ainsi que le réservoir d'encre (II; II'), dans le cas de sa disposition coaxiale, sont disposés à pivotement sur un axe (8) solidaire du bâti et les leviers (6; 6'; 6"; 7; 7') sont reliés rigidement l'un à l'autre au moyen de traverses (4; 5).

6. Dispositif d'encrage selon l'une des revendications 1 à 5, **caractérisé en ce qu'**au support (1; 1'; 46; 46') est fixé un moteur (13), qui est placé coaxialement en liaison d'entraînement directe avec le rouleau (I; I') monté dans le support (1; 1'; 1"; 46; 46').

7. Dispositif d'encrage selon l'une des revendications 1 à 5, **caractérisé en ce qu'**au support (1; 1'; 1"; 46; 46') est fixé un moteur (38) qui, par l'intermédiaire d'une vis sans fin (39), entraîne une roue à denture hélicoïdale (40) solidarisée au rouleau (I; I') en étant disposée coaxialement à ce dernier.

8. Dispositif d'encrage selon l'une des revendications 1 à 5, **caractérisé en ce qu'**un stator (43) d'un moteur à entrefer plat (41) est calé sur un axe (36'), solidaire du bâti, du rouleau (I; I') et un rotor (42) du moteur à entrefer plat (41) est solidarisé à une enveloppe (37) du rouleau (I; I'), montée à rotation sur l'axe (36).

9. Dispositif d'encrage selon l'une des revendications 1 à 5, **caractérisé en ce que** coaxialement à l'axe de pivotement du support (1; 1'; 1"; 46; 46'), est montée à rotation une roue d'entraînement d'une transmission reliée au rouleau (I; I'):

10. Dispositif d'encrage selon la revendication 9, **caractérisé en ce que** la roue d'entraînement présente la configuration d'un disque denté qui, par l'intermédiaire d'un moyen de traction mécanique sous forme d'une chaîne ou d'une courroie crantée, attaque un disque denté solidarisé au rouleau (I; I') en étant disposé coaxialement à ce dernier.

11. Dispositif d'encrage selon la revendication 9, **caractérisé en ce que** la transmission est réalisée sous forme d'un engrenage à roues dentées droites, comportant au moins une roue dentée intermédiaire tourillonnée dans le support (1; 1'; 1"; 46; 46').

12. Dispositif d'encrage selon l'une des revendications 5 à 11, **caractérisé en ce que** l'axe (8; 8; 8'), qui de chaque côté se termine au ras du bâti (9) sur l'intérieur de celui-ci, et le bâti (9) sont dotés de trous d'ajustage respectifs (10; 11), dans lesquels se cale une cheville ajustée commune (12).

13. Dispositif d'encrage selon l'une des revendications 5 à 12, **caractérisé en ce que** le support (1'; 1") est monté sur l'axe (8; 8') au moyen d'un tube (29; 29') faisant office de traverse, qui relie les deux leviers (6'; 7') en les solidarisant, et le réservoir d'encre (II; II'), dans le cas de sa disposition coaxiale, est monté sur le tube (29).

14. Dispositif d'encrage selon la revendication 13, **caractérisé en ce que**, dans le cas d'un bac à encre 3" monté avec son axe en décalage parallèle par rapport à celui du support 1", sont fixés à ce bac ainsi qu'au tube 29', des leviers porte-palier 33; 34 se chevauchant mutuellement, qui sont traversés chacun par un pivot 35 d'axe parallèle à l'axe 8' du support 1'.

15. Dispositif d'encrage selon l'une des revendications 5 à 14, **caractérisé en ce que** le réservoir d'encre (II; II') est disposé sur l'axe (8; 8') ou le tube (29; 29'), avec la possibilité d'être changé, au moyen d'un palier en plusieurs éléments (24; 24') constitué de coquilles de coussinet (25; 26) pouvant être assemblées radialement moyennant l'utilisation d'éléments de liaison démontables.

16. Dispositif d'encrage selon l'une des revendications 1 à 15, **caractérisé en ce que** le réservoir d'encre (II; II'), mis en contact avec le rouleau (I; I'), peut être bloqué par rapport au support (1; 1'; 1"; 46; 46') dans la plage entre la position de service et la position de changement d'encre.

17. Dispositif d'encrage selon la revendication 16, **caractérisé en ce que** dans la position du réservoir d'encre (II; II') où celui-ci est basculé au contact du rouleau (I; I'), une cheville de blocage (16; 16'), guidée à coulissement dans le corps du réservoir d'encre (II; II'), s'engage dans un perçage (17; 17'). en alignement avec la cheville de blocage (16; 16'), du support (1; 1'; 1"; 46; 46').

18. Dispositif d'encrage selon l'une des revendications 1 à 17, **caractérisé en ce qu'**au moyen d'un vérin moteur (20) actionné par un fluide sous pression, articulé au bâti (9). le support (1'; 1") peut être, dans un sens, placé, dans la position de service, contre une butée réglable, qui limite le contact du rouleau (I; I') avec un rouleau de transfert (19; 47; 47') disposé en aval, et, dans l'autre sens, amené par pivotement tout d'abord dans une position rompant simplement le contact avec le rouleau de transfert (19; 47; 47') et, après cela, dans la position de changement d'encre.

19. Dispositif d'encrage selon l'une des revendications 1 à 18, **caractérisé en ce que** le réservoir d'encre (II; II') est déplaçable par pivotement, par rapport au rouleau (I; I'), au moyen d'un vérin moteur (32; 32') actionné par un fluide sous pression, qui est articulé, d'un côté, au réservoir d'encre et, de l'autre côté, au support (1'; 1").

20. Dispositif d'encrage selon l'une des revendications 1 à 19, **caractérisé en ce que**, de façon optionnelle, des réservoirs d'encre (II; II'), sous une réalisation en pleine largeur de bande, en demi-largeur de bande ou en quart de largeur de bande, sont montés séparément à pivotement par rapport au rouleau (I; I').

21. Dispositif d'encrage selon l'une des revendications 1 à 20, **caractérisé en ce que** le réservoir d'encre (II) est réalisé sous forme d'un bac à encre (3; 3; 3') et le rouleau (I) est réalisé sous forme d'un rouleau de bac à encre (2; 2'; 2").

22. Dispositif d'encrage selon la revendication 21, **caractérisé en ce que** le bac à encre (3; 3'; 3") est muni d'une garniture intérieure de bac à encre (22) interchangeable.

23. Dispositif d'encrage selon l'une des revendications 1 à 20, **caractérisé en ce que** le rouleau (I') est doté de creux recevant l'encre et le réservoir d'encre (II') est conçu sous forme d'une racle à chambre.

24. Dispositif d'encrage selon la revendication 23, **caractérisé en ce que** le rouleau (I'), doté de creux, se présente sous la configuration d'un rouleau tramé (45; 45').

25. Dispositif d'encrage selon la revendication 23, **caractérisé en ce que** le rouleau (I'), doté de creux, se présente sous la configuration d'un rouleau porte-forme.
